# EUROPÄISCHE PATENTSCHRIFT

(11) **EP 0 296 280 B1**
(45) Veröffentlichungstag und Bekanntmachung des Hinweises auf die Patenterteilung: **03.04.1991**
(21) Anmeldenummer: 87116493.5
(22) Anmeldetag: 09.11.1987
(51) Int. Cl.: E06B 3/22, E06B 1/60

(54) **Träger für Fensterrahmen**
Beam for window frames
Longeron pour cadres de fenêtre

(30) Priorität: 20.06.1987 DE 8708611 U
(43) Veröffentlichungstag der Anmeldung: 28.12.1988
(73) Patentinhaber: Over, Christa Maria, 53909 Zülpich (DE); Over, Helmut, 53909 Zülpich (DE)
(72) Erfinder: Over, Helmut, D-5352 Zülpich (DE)
(74) Vertreter: Liermann, Manfred

(56) Entgegenhaltungen:
- DE-A- 2 835 153
- DE-U- 7 018 269
- DE-U- 8 708 611

## Beschreibung

Die Erfindung betrifft einen Träger für Fensterrahmen oder dergleichen, bei denen ein mit dem Träger zu verbindender Holm auf seiner dem Träger zugewandten Seite mindestens einen in Richtung der Längserstreckung des Holmes verlaufenden Schlitz aufweist. Solche Holme an Fensterrahmen sind bekannt und üblich. Sie sind in der Regel als Hohlprofile aus Kunststoff gefertigt und weisen einen inneren Metallkern -in der Regel ebenfalls als Hohlprofil ausgebildet- auf. Sollen nun mehrere solcher Fensterrahmen an den Holmen miteinander verbunden werden, so muß diese Verbindung einerseits die auftretenden Kräfte aufnehmen und es muß andererseits die Verbindung zwischen Fensterholm und Träger wasserdicht und möglichst schlecht wärmeleitend sein. Im Stand der Technik werden die Holme der Fensterrahmen über Ankerschrauben gegen ein zwischen den benachbarten Holmen zweier Fensterrahmen angeordnetes Hohlprofil oder Vollprofil gezogen und damit an der glatten Oberfläche dieser Träger angepreßt. Die Längsseiten dieser Träger stehen über und können auf den sich gegenüberliegenden und den jeweiligen Holmen zugewandten Seiten Längsrippen aufweisen, in welche entsprechende Längskanten einer Abdeckkappe einrasten können.(Weru GmbH & Co. KG, AKF, Externe Stahlverstärkung mit Verkleidungsprofil, Blatt 13/32 aus 6/84).

Die vorbeschriebene Anordnung des Standes der Technik ist thermisch unbefriedigend. Die Herstellung ist auch teuer und es ist nicht möglich für eine befriedigende Abdichtung gegen Feuchtigkeit zu sorgen. Darüber hinaus könnten auftretende Kräfte, wie z.B. Winddruckkräfte an der Fensterfläche, zwar von einem solchen Träger aufgenommen werden. Es fehlt jedoch an einer befriedigenden Einleitung der entsprechenden Kräfte, die ja nur über Reibschluß erfolgen kann. Nachdem eine entsprechend große Verformung der Holme der Fensterrahmen aufgetreten ist, kann auch eine Übertragung der Kräfte als Scherkräfte über die Zuganker erfolgen. Dies bedeutet aber bei Lastwechseln eine erhebliche Lose die, soll sie auf ein vertretbares Maß verringert werden, entsprechend aufwendige Maßnahmen hinsichtlich der Ausbildung der als Zuganker verwendeten Bolzen und der zugeordneten Bohrungen erfordert. Unabhängig davon wird aber durch solche Bewegungsfähigkeit des Fensterrahmens jede Art der Abdichtung alsbald zerstört.

Der Erfindung liegt damit die Aufgabe zugrunde einen Träger der eingangs beschriebenen Art vorzuschlagen, mit dem die auf den Fensterrahmen einwirkende Belastung sicher aufgenommen werden kann, der billiger herstellbar ist, eine sichere Abdichtung gegen Feuchtigkeit ermöglicht und auch eine bessere thermische Isolation erlaubt.

Erfindungsgemäß ist diese Aufgabe bei einem Träger der eingangs beschriebenen Art dadurch gelöst, daß der Träger aus zwei gleichen, aber spiegelbildlich aneinander angeordneten Flachprofilen besteht, mit zwei in einem Abstand parallel zueinander und in Längsrichtung verlaufenden Hohlkammern, die je über einen Längsschlitz nach außen offen sind, wobei das Flachprofil jedem Schlitz eines Holmes zugeordnet mindestens einen Rastersteg aufweist, der in den genannten Schlitz eingreifen kann.

Weitere vorteilhafte Ausgestaltungen eines erfindungsgemäßen Trägers können den Unteransprüchen 2 bis 7 entnommen werden.

Ein Träger der erfindungsgemäßen Art kann sehr einfach als ununterbrochenes Walzprofil und damit außerordentlich kostengünstig in seinem Ausgangselement hergestellt werden. Das erzeugte Walzprofil muß lediglich auf eine gewünschte Länge abgeschnitten werden, worauf dann die abgeschnittenen Teile spiegelbildlich, also sozusagen Rücken an Rücken, gegeneinander gelegt und -in Längsrichtung ausgerichtetunlösbar, z.B. durch Punktschweißung, miteinander verbunden werden. Damit is der neuerungsgemäße Träger bereits fertig, der einfach durch eine einzuschiebende und sicher gehaltene Abdeckkappe ergänzt werden kann. Die genannten Hohlkammern nehmen hierbei einen entsprechenden Steg einer zugeordneten Abdeckkappe im Bereich des abgewinkelten Endteiles auf. Der Steg selbst wird hierbei von dem den Hohlkammern zugeordneten Längsschlitzen geführt. Die genannten Rasterstege des Trägers greifen je in einen Schlitz des Holmes des Fensterrahmens ein und sind hierbei so angeordnet, daß sie jeweils an einer entsprechenden Seitenfläche des zugeordneten Schlitzes anliegen und damit den Holm des Fensterrahmens formschlüssig in Durchbiegerichtung des Holmes mit dem Träger verbinden. Hierbei ist diese Verbindung vorteilhafterweise eine ganz einfache Steckverbindung. Die bisher notwendigen Zuganker zur Befestigung des Fensterrahmens über den Holm mit einem zugeordneten Träger müssen nun keine Scherkräfte mehr übertragen. Diese Schraubverbindung kann daher entsprechend einfacher gestaltet werden. Darüber hinaus kann nunmehr zwischen dem Rastersteg und dem zugeordneten Schlitz des Holmes sehr einfach eine zuverlässige Dichtung angeordnet werden die, wenn überhaupt, nur noch minimalste Bewegungen des Fensterrahmens ertragen muß. Unabhängig hiervon kann aber zusätzlich noch zwischen den Rändern der Abdeckkappe und der Oberfläche des Holmes des Fensterrahmens selbst eine sichere Abdeckung gegen Feuchtigkeit angeordnet sein. Ein Durchdringen von Feuchtigkeit ist damit abgeschlossen. Gleichzeitig wird hierdurch auch eine gute thermische Abschirmung bewirkt, weil die Metallteile des Trägers rundum gekapselt sind.

Die Erfindung soll nun anhand der beigefügten Zeichnung, die einen Querschnitt durch einen Holm eines Fensterrahmens mit angrenzendem erfindungsgemäßen Träger zeigt, näher erläutert werden.

In der Querschnittszeichnung ist ein Holm 13 eines weiter nicht gezeigten Fensterrahmens dargestellt, der vorzugsweise aus einem Kunststoffholprofil 16 mit einem inneren stabilisierenden Metallkern 17 -vorzugsweise ebenfalls aus Hohlprofilstahl- gebildet ist. Dieser Holm 13 weist an einer Außenseite 2 in Längsrichtung des Holmes und im Abstand zueinander sich erstreckende Schlitze 14 und 15 auf, die in zugeordnete und nicht näher bezeichnete Hohlkammern des Kunststoffhohlprofils 16 münden.

Der Träger 1 ist gebildet aus einem Flachprofil 9, das in geeigneter Länge abgelängt, spiegelbildlich gegeneinander gelegt und hierbei im aneinander anliegenden Bereich 12 zwischen zwei parallel verlaufenden Hohlkammern 7 und 8 unlösbar miteinander verbunden ist. Eine solche Verbindung kann beispielsweise durch Punktschweißung hergestellt werden. Das Profil 9 selbst kann zunächst als einfaches Walzprofil ausgebildet sein, in welches in Längsrichtung parallel zueinander und im Abstand zueinander verlaufende Sicken 7′ und 8′ eingewalzt werden. Hierbei ist die Walzung aber so vorzunehmen, daß der sich nach außen erstreckende Bereiche des Flachprofils in seiner Oberfläche unterhalb des mittleren Bereiches 12 liegt, so daß später der in der Querschnittszeichung erkennbare innere Längsschlitz 6 und 6′ gebildet werden kann. Es ist nun möglich während des ununterbrochenen Walzvorganges oder aber am abgelängten Flachprofilstück des Flachprofils 9 den äußeren Randbereich in einer geeigneten Breite um 180° umzufalten und vorher oder nachher einen Streifen dieses umzufaltenden oder umgefalteten Bereiches wieder um 90° zur Bildung eines Rastersteges 10 bzw. 11 umzubiegen. Legt man nun ein solcherart entstandenes Flachprofil 9, wie im Querschnitt gezeigt, sozusagen Rücken mit Rücken aneinander, so entsteht der in der Zeichnung im Querschnitt dargestellte Träger 1. Die Rasterstege 10 und 11 können hierbei einfach in die entsprechenden Schlitze 14 und 15 des Holmes 13 eingeschoben werden. Hierzu ist natürlich erforderlich, daß in den Abmessungen entsprechende Übereinstimmung vorliegt. Hierbei kann es zweckmäßig sein, daß die entstandenen Hohlkammern 7 uund 8 in ihrem Abstand und ihrer Lage so vorgesehen sind, daß ein innerer Steg 18 des Kunststoffholprofils 16 daran zur Anlage kommen kann, so daß die nur als Mittellinien 19 angedeuteten Schrauben das Hohlprofil 16 gegen diesen Anschlag anziehen können. Im verbleibenden Freiraum zwischen der Schlitzbreite der Schlitze 14 und 15 und den eingesetzten Rasterstegen 10 und 11, kann Dichtungsmasse 20 eingesetzt werden. Über die Rasterstege 10 und 11 ist nunmehr das Hohlprofil 16 formschlüssig mit dem Träger 1 verbunden. Eine Durchbiegung oder Bewegung des Hohlprofils 16 in Richtung des Pfeils 21 ist nicht mehr möglich. Um hohe Festigkeiten für die Rasterstege 10 und 11 und für den gesamten Träger 1 zu erreichen, kann dieser vorzugsweise aus Stahlblech angefertigt werden. Hierdurch können außerdem die Materialkosten weiter verringert werden.

Die Anordnung abgelängter Profile spiegelbildlich gegeneinader in der dargestellten Weise, läßt an der Schmalseite 2 des Trägers 1 einen in Längsrichtung verlaufenden inneren Längsschlitz 6 und 6′ entstehen, der in den Hohlkammern 7 und 8 mündet.

Ein Abdeckprofil 3 weist einen inneren Längssteg 4 auf, der an der inneren Längskante 5 um einen geeigneten Betrag umgewickelt ist. Zur Abdeckung mit dem Abdeckprofil wird dieser innere Längssteg 4 des Abdeckprofils 3 jeweils in den inneren Längsschlitz 6 bzw 6′ eingeschoben solange, bis die abgewinkelte innere Längskante 5 in die jeweilige Hohlkammer 7 bzw. 8 hineinreicht. Aufgrund ihrer Abwinklung ist sie in dieser Stellung dann sicher gehalten. Das Abdeckprofil 3 selbst kann dann entlang seiner Längskanten noch einmal mit einem nicht näher bezeichneten, aber dargestellten, Dichtungsprofil versehen sein, welches über einen geeigneten Dichtungseinsatz oder geeignete Dichtungsmasse gegenüber der Oberfläche des Hohlprofils 16 abdichtet.

Der erfindungsgemäße Träger ist außerordentlich preisgünstig herstellbar, erlaubt eine sehr einfache Handhabung und Montage, eine Vereinfachung der Verschraubung und eine sichere Abdichtung bei verbesserter Wärmedämmung. Gleichzeitig wird eine hohe Formstabilität des Holmes 13 eines zugeordneten Fensterrahmens erreicht.

### Liste der verwendeten Bezugszeichen

- 1: Träger
- 2: Schmalseite
- 3: Abdeckprofil
- 4: innerer Längssteg
- 5: innere Längskante
- 6: innerer Längsschlitz
- 6′: innerer Längsschlitz
- 7: Hohlkammer
- 7′: Sicke
- 8: Hohlkammer
- 8′: Sicke
- 9: Flachprofil
- 10: Rastersteg
- 11: Rastersteg
- 12: Bereich
- 13: Holm
- 14: Schlitz
- 15: Schlitz
- 16: Kunststoffhohlprofil
- 17: Metallkern
- 18: innerer Steg
- 19: Mittellinie
- 20: Dichtungsmasse
- 21: Pfeil

## Patentansprüche

1. Träger für Fensterrahmen oder dergleichen, bei denen ein mit dem Träger zu verbindender Holm auf seiner dem Träger zugewandten Seite mindestens einen in Richtung der Längserstreckung des Holmes verlaufenden Schlitz aufweist, dadurch gekennzeichnet, daß der Träger (1) aus zwei gleichen aber spiegelbildlich zueinander angeordneten Flachprofilen (9) besteht, mit zwei in enem Abstand parallel zueinander und in Längsrichtung verlaufenden Hohlkammern (7,8), die je über einen Längsschlitz (6,6′) nach außen offen sind, wobei das Flachprofil (9) jedem Schlitz (14,15) eines Holmes (13) zugeordnet mindestens einen Rastersteg (10,11) aufweist, der in den genannten Schlitz (14,15 eingreifen kann.

2. Träger nach Anspruch 1, dadurch gekennzeichnet, daß die Flachprofile (9) im Bereich (12) zwischen den in Längsrichtung verlaufenden Hohlkammern (7,8) aneinanderliegen und dort unlösbar miteinander verbunden sind.

3. Träger nach mindestens einem der Ansprüche 1 und 2, dadurch gekennzeichnet, daß die Hohlkammern (7,8) einen winkligen Querschnitt aufweisen.

4. Träger nach mindestens einem der Ansprüche 1 bis 3, dadurch gekennzeichnet, daß jeder Rastersteg (10,11) als abgewinkelte Längskante des Flachprofiles (9) geformt ist.

5. Träger mindestens nach Anpruch 4, dadurch gekennzeichnet, daß zur Bildung eines Rastersteges (10,11) die zugeordnete Längskante zunächst abgefaltet und am abgefalteten Teil abgewinkelt ist.

6. Träger mindestens nach Anspruch 1, dadurch gekennzeichnet, daß die in Längsrichtung verlaufenden Hohlkammern (7,8) von entsprechenden und sich gegenüberliegenden Sicken (7′,8′) im jeweiligen Flachprofil (9) gebildet werden.

7. Träger nach mindestens einem der Ansprüche 1 bis 6, dadurch gekennzeichnet, daß er entlang jeder Schmalseite angeordnet, je ein kappenförmiges Abdeckprofil (3) aufweist, das mit einem inneren Längssteg (4), dessen innere Längskante (5) abgewinkelt ist, in den Längsschlitz (6) der Hohlkammern (7,8) eingesetzt oder einsetzbar ist.

## Claims

1. Beam for window frames or the like, in which a strut to be connected to the beam has at least one slot extending lengthwise of the strut in its side adjacent to the beam, characterized in that the beam (1) comprises two identical flat-section elements (9) arranged in mirror-image relationship to each other, with two spaced hollow chambers (7,8) extending parallel to each other and in the longitudinal direction, said chambers each being open outwardly by way of a lengthwise slot (6,6'), wherein the flat-section element (9) has at least one detent web (10,11) associated with each slot (14,15) of a strut (13), with said webs being engageable in the said slots (14,15).

2. Beam according to claim 1, characterized in that the flat-section elements (9) are superimposed on each other in the region (12) between the hollow chambers (7,8) which extends lengthwise, and are there undetachably connected to each other.

3. Beam according to at least one of claims 1 and 2, characterised in that the hollow chambers (7,8) have a polygonal cross-section.

4. Beam according to at least one of claims 1 to 3, characterised in that each detent web (10,11) is formed as an angled lengthwise edge of the flat-section element (9).

5. Beam at least according to claim 4, characterised in that to form a detent web (10,11) the associated lengthwise edge is first folded over and is then angled away from the folded part.

6. Beam at least according to claim 1, characterised in that the hollow chambers (7,8) extending lengthwise are formed by corresponding and mutually opposed corrugations (7',8') in the respective flat-section elements (9).

7. Beam according to at least one of claims 1 to 6, characterized in that it has a cap-shaped cover piece (3) arranged along each narrow side and which has an internal lengthwise web (4) which is inserted or is insertable into the lengthwise slot (6) of the hollow chamber (7,8), with the inner edge (5) of the web (6) being set at an angle.

## Revendications

1. Support pour châssis de fenêtres ou éléments similaires, dans lesquels un élément longitudinal destiné à être relié au support présente sur sa face tournée vers le support au moins une fente s'étendant dans le sens lonitudinal de l'élément longitudinal, caractérisé en ce que le support (1) se compose de deux profilés plats (9) identiques mais disposés à l'inverse l'un de l'autre, qui comportent deux chambres creuses (7, 8) s'étendant parallèlement à distance l'une de l'autre, dans le sens lonitudinal, et qui sont ouvertes respectivement vers l'extérieur par l'intermédiaire d'une fente longitudinale (6, 6'), le profité plat (9) présentant, correspondant à chaque fente (14, 15) d'un élément longitudinal (13), au moins une nervure d'encliquetage (10, 11) apte à s'encliqueter dans ladite fente (14, 15).

2. Support selon la revendication 1, caractérisé en ce que les profilés plats (9) sont posés l'un contre l'autre dans la zone (12) située entre les chambres creuses (7, 8) s'étendant longitudinalement, et sont reliés mutuellement de façon non détachable dans ladite zone.

3. Support selon l'une au moins des revendications 1 et 2, caractérisé en ce que les chambres creuses (7, 8) présentent une section angulaire.

4. Support selon l'une au moins des revendications 1 à 3, caractérisé en ce que chaque nervure d'encliquetage (10, 11) est formée comme une arête longitudinale coudée du profilé plat (9).

5. Support selon au moins la revendication 4, caractérisé en ce que, pour former une nervure d'encliquetage (10, 11), l'arête longitudinale correspondante est tout d'abord repliée puis coudée contre la partie repliée.

6. Support selon au moins la revendication 1, caractérisé en ce que les chambres creuses (7, 8) s'étendant longitudinalement sont définies par des moulures (7', 8') correspondantes disposées en vis-à-vis dans le profilé plat (9) correspondant.

7. Support selon l'une au moins des revendications 1 à 6, caractérisé en ce qu'il présente, disposé le long de chaque côté étroit, un profilé de recouvrement (3) en forme de cache dont une nervure longitudinale interne (4) copportant une arête longitudinale interne (5) coudée est insérée ou apte à être insérée dans la fente longitudinale (6) des chambres creuses (7, 8).
